# EUROPÄISCHE PATENTSCHRIFT

(11) **EP 2 067 731 B1**
(45) Veröffentlichungstag und Bekanntmachung des Hinweises auf die Patenterteilung: **09.03.2016**
(21) Anmeldenummer: 08020933.1
(22) Anmeldetag: 03.12.2008
(51) Int. Cl.: B65H 75/10, B65H 75/28, B65H 19/28

(54) **Aufwickelrohr oder Aufwickellhülse für Materialbahnen**
Coiling tube or coiling sleeve for webs of material
Tube d'enroulement ou douille d'enroulement pour bandes de matériaux

(30) Priorität: 05.12.2007 DE 202007017087 U
(43) Veröffentlichungstag der Anmeldung: 10.06.2009
(73) Patentinhaber: Kartonagen- und Hülsenfabrik, 93086 Wörth/Donau (DE)
(72) Erfinder: Meinzinger, Ludwig, 93191 Rettenbach (DE)
(74) Vertreter: Glück Kritzenberger Patentanwälte PartGmbB

(56) Entgegenhaltungen:
- DE-A1- 3 612 079
- FR-A- 1 453 686
- US-A- 2 659 543
- US-A- 2 676 765
- US-A1- 2005 258 299

## Beschreibung

Die Erfindung betrifft Aufwickelrohre oder Aufwickelhülsen für biegsame, lagenweise aufzuwickelnde Materialbahnen aus Stoff oder Papier gemäß dem Oberbegriff des Patentanspruches 1.

Bei herkömmlichen Aufwickelrohren ist die Position des Beginns der aufzuwickelnden Materialbahn relativ zum Aufwickelrohr in der Regel nicht fest vorgegeben und demzufolge der Anfang der Bahn nicht eindeutig fixiert. Beim Aufwickeln der Materialbahn ergibt sich eine Unstetigkeitsstelle bzw. eine Stoßstelle, insbesondere beim Aufwickeln von dickeren Materialbahnen aufgrund der Überlappung zwischen der ersten und der zweiten sowie weiteren Wickellagen. Weiterhin können sich in Achsrichtung des Aufwickelrohres Verziehungen der Materialbahn bei der anfänglichen Auflage der Bahn ergeben, so dass der Aufwickelvorgang leicht schräg erfolgen kann.

Aus der FR 1453686A ist eine zylinderförmige Aufwickelhülse bekannt, welche eine sich in axialer Richtung der Aufwickelhülse erstreckende im Querschnitt stufenartige Vertiefung in der Umfangsfläche aufweist, in die der Anfangsrand der Materialbahn eingelegt und darin befestigt ist. Die Vertiefung bildet eine Aussparung mit einem ersten Schenkel, der sich parallel zur Querschnittsebene durch die Mittelachse der Aufwickelhülse erstreckt, und einem zweite Schenkel, der senkrecht zum ersten Schenkel verläuft, aus. Nachteilig entsteht dadurch ein unstetiger Übergang in Wickelrichtung.

Die US 2005/0258299A1 offenbart einen zylinderartigen Kern zum Aufwickeln von Metallblechen, bei dem die Umfangsfläche ebenfalls gestuft ausgebildet ist.

Aufgabe der Erfindung ist, die vorbeschriebenen Nachteile auszuschalten und die bei Aufwickelrohren bekannter Art auftretenden Überlappungen der ersten Wickellagen und Verziehungen der Materialbahn beim Aufwickeln zu vermeiden.

Gemäß der Erfindung wird dies dadurch erreicht, dass in der äußeren Umfangsfläche des Aufwickelrohres bzw. der Aufwickelhülse in axialer Richtung eine rinnenförmige, nutenförmige, muldenförmige oder dergl. Vertiefung vorgesehen ist, in die der Anfangsrand der Materialbahn eingelegt und darin festgelegt wird. Diese Festlegung erfolgt vorzugsweise durch eine Klebeverbindung zwischen Aufwickelrohr und Materialbahn.

Die Vertiefung ist zweckmäßigerweise so ausgebildet, dass sie einen in Aufwickelrichtung etwa keilförmig verlaufenden Querschnitt hat, so dass die eine Begrenzungsfläche der Nut oder Rinne in etwa radialer Richtung verläuft, während die andere Begrenzungsfläche der Nut einen nahezu tangentialen Verlauf zur Umfangsfläche besitzt. Alternativ kann die Rinne bzw. Nut auch konvexe oder konkave Form haben,
wobei der Übergang dieser Form in die Umfangsfläche des Rohres zumindest in Aufwickelrichtung für einen glatten Übergang gerundet ist.

Die Vertiefung im Aufwickelrohr und/oder die Randbegrenzung des Anfangsteiles der Materialbahn weisen wahlweise eine durchgehende oder stellenweise unterbrochene oder punktförmige Haftverbindung auf, so dass damit die Materialbahn am Anfang der Bahn eindeutig und nicht verschiebbar mit dem Aufwickelrohr verbunden ist und die Gefahr eines Verziehens der Materialbahn beim Aufwickeln entfällt.

Nachstehend wird die Erfindung in Verbindung mit der Zeichnung anhand von Ausführungsbeispielen erläutert. Die Figuren zeigen:
- Fig. 1: eine perspektivische Ansicht eines Aufwickelrohres nach der Erfindung,
- Fig. 2: eine Schnittdarstellung längs der Schnittlinie I-I nach Fig. 1,
- Fig. 3: eine Schnittdarstellung einer abgeänderten Ausführungsform nach Fig. 2, und
- Figuren 4, 5 und 6: weitere Ausführungsformen einer Schnittdarstellung einer nut- oder rinnenförmigen Vertiefung.

Das Aufwickelrohr oder die Aufwickelhülse für eine Materialbahn ist in Fig. 1 in perspektivischer Ansicht mit 1 bezeichnet und weist eine rinnen- oder nutförmige Vertiefung 2 auf, die von einem Ende des Aufwickelrohres achsparallel bis zum anderen Ende des Aufwickelrohres mit gleichem Querschnitt verläuft. Die Nut bzw. Rinne 2 stellt eine Aussparung geringer Tiefe dar, die V-förmig oder keilförmig im Querschnitt ausgebildet ist und einen etwa radial verlaufenden Schenkel 3 sowie einen etwa tangential verlaufenden Schenkel 4 besitzt, wobei der etwa tangential verlaufende Schenkel 4 weitgehend kontinuierlich in die Umfangsfläche übergeht. Das Aufwickelrohr oder die Aufwickelhülse ist ein zylindrischer Aufnahmeträger für die Materialbahn, der aus Karton oder Kunststoff besteht und der aus Gewichts- und Stabilitätsgründen rohrförmig ausgeführt ist. Die Tiefe dieser Aussparung beträgt einen Bruchteil der Rohr- oder Hülsendicke, so dass durch diese Aussparung die mechanische Stabilität des Aufwickelrohres oder der Aufwickelhülse 1 nicht beeinträchtigt wird. Mit 6 ist eine Materialbahn dargestellt, die sich über die volle Breite des Aufwickelrohres 1 erstreckt und deren Anfangs-Querrand 8 einen in axialer Richtung durchgehenden oder unterbrochenen Streifen 7 besitzt, der mit dem nahezu tangentialen Schenkel 4 der rinnenförmigen oder nutenförmigen Vertiefung 2 eine Haftverbindung eingeht, wobei wahlweise die Fläche 4 des Rohres oder die Fläche 7 der Materialbahn 6 oder beide einen Kleber aufweisen, der die Haftverbindung zwischen beiden herstellt.

In Fig. 2 ist die Vertiefung in Form eines Querschnittes längs der Schnittlinie I - I im Ausschnitt dargestellt. Die Linie 3 bezeichnet den einen Schenkel der Verbindung, der etwa radial im Rohr oder in der Hülse ausgebildet ist, während die Linie 4 eine etwa gerade Linie darstellt, die angenähert tangential zur Umfangslinie des Rohres bzw. der Hülse ausgebildet ist, so dass der Anfang 7 bzw.8 der Materialbahn 6 in die Vertiefung 3, 4 eingelegt werden und an der Stelle 5 weitgehend kontinuierlich in die Umfangsfläche des Rohres bzw. der Hülse 1 übergehen kann. Die Dimension des Schenkels 3 entspricht dabei in etwa der Dicke der Materialbahn 6, so dass in eingelegtem Zustand der Materialbahn in die Vertiefung ein kontinuierlicher Verlauf der Umfangsfläche bei eingelegter Materialbahn 6 mit möglichst geringer Unstetigkeit am Übergang 5 vorgesehen ist. Der Streifen 7 der Materialbahn ist mit der Fläche 4 durch eine Klebeverbindung festgelegt, wobei die Klebeschicht 9 auf der Unterseite des Streifens 7 oder auf der Oberseite der Vertiefung 4 oder auf beiden ausgebracht sein kann, und die jeweilige Klebefläche vorher z.B. durch eine Schutzfolie abgedeckt ist.

Bei der Ausführungsform nach Fig. 3 ist die den Übergang zu der Umfangsfläche des Rohres 1 darstellende Fläche 4 im Querschnitt leicht gebogen ausgeführt, so dass an der Stelle 5 ein nahtloser und weitgehend frei von Unstetigkeit ausgebildeter Übergang erzielt wird.

Die Figuren 4 und 5 zeigen weitere Ausgestaltungen der Erfindung. In Fig. 4 ist die Vertiefung in der äußeren Rohr-Umfangsfläche muldenförmig ausgebildet, wobei die Tiefe der Mulde entsprechend dem Anfangs-Querstreifen 7 der Materialbahn angepasst ist und der Beginn der Materialbahn einen verstärkenden Querstreifen 8 hat, so dass die Mulde durch einen z.B. verstärkten Querstreifen 7 bewirkt, dass ein nahtloser und stetiger Übergang erzielt wird, wenn die zweite Materialbahnlage 6' und weitere Materialbahnlagen aufgewickelt werden.

In Fig. 6 ist eine Muldenform der Vertiefung dargestellt, wobei die beiden Seitenwände der Vertiefung symmetrisch und angenähert tangential zur Umfangsfläche verlaufend ausgebildet sind und die Materialbahn die Mulde weitgehend ausfüllt.

## Patentansprüche

1. Aufwickelrohr oder Aufwickelhülse (1) in Form eines zylindrischen Aufnahmeträgers für eine biegsame, lagenweise aufzuwickelnde Materialbahnen (6) aus Stoff oder Papier mit einer in der äußeren Umfangsfläche des Aufwickelrohres oder der Aufwickelhülse (1) in axialer Richtung vorgesehenen rinnen- oder nutförmigen Vertiefung (2), in die der Anfangsrand (8) der Materialbahn (6) eingelegt und darin festgelegt ist, wobei die Vertiefung (2) eine Aussparung geringer Tiefe mit einen etwa radial verlaufenden Schenkel (3) und einen etwa tangential verlaufenden Schenkel (4) ausbildet, wobei die Dimension des etwa radial verlaufenden Schenkels (3) in etwa der Dicke der Materialbahn (6) entspricht und wobei der tangential verlaufende Schenkel (4) kontinuierlich in die Umfangsfläche des Aufwickelrohres oder der Aufwickelhülse (1) übergeht und im Querschnitt leicht gebogen ausgeführt ist, **dadurch gekennzeichnet, dass** die Festlegung der Materialbahn (6) in der rinnenförmigen oder nutenförmigen Vertiefung (2) durch eine Klebeverbindung (9) zwischen Aufwickelrohr (1) und Materialbahn (6) erfolgt.

2. Aufwickelrohr oder Aufwickelhülse nach Anspruch 1, **dadurch gekennzeichnet, dass** die Vertiefung (2) einen keilförmigen Querschnitt hat und dass der Nutenboden von maximaler Nuttiefe bis minimaler Nuttiefe in Umfangsrichtung ausgebildet ist.

## Claims

1. A winding tube or winding core (1) in the form of a cylindrical support for the reception of a flexible material web (6) of fabric or paper that is to be wound on layer-by-layer, with a recess (2), in the form of a channel or groove provided in the outer circumferential surface of the winding tube or winding core (1) in the axial direction, into which the leading edge (8) of the material web (6) is laid and attached, wherein the recess (2) forms a cavity of low depth with one side running approximately radially (3), and one side running approximately tangentially (4), wherein the dimension of the side running approximately radially (3) corresponds approximately to the thickness of the material web (6), and wherein the side running tangentially (4) continuously merges into the circumferential surface of the winding tube or winding core (1), and in cross-section is slightly curved, **characterised in that** the attachment of the material web (6) in the recess (2) in the form of a channel or groove is effected by means of an adhesive bond (9) between the winding tube (1) and the material web (6).

2. The winding tube or winding core in accordance with claim 1, **characterised in that** the recess (2) has a wedge-shaped cross-section, and **in that** the floor of the groove develops from a maximum groove depth to a minimal groove depth in the circumferential direction.

## Revendications

1. Tube d'enroulement ou manchon d'enroulement (1) ayant la forme d'un support de réception cylindrique pour une bande de matériau (6) de tissu ou de papier flexible à enrouler par couches, comprenant un creux (2) en forme de gorge ou de rainure prévu dans le sens axial dans la surface périphérique extérieure du tube d'enroulement ou du manchon d'enroulement (1), dans lequel le bord d'attaque (8) de la bande de matériau (6) est inséré et fixé, sachant que le creux (2) forme un évidement de moindre profondeur avec une branche environ radiale (3) et une branche environ tangentielle (4), sachant que la dimension de la branche environ radiale (3) correspond à environ l'épaisseur de la bande de matériau (6) et sachant que la branche environ tangentielle (4) se poursuit de façon continue dans la surface périphérique du tube d'enroulement ou du manchon d'enroulement (1) et est conçue avec une section transversale légèrement incurvée, **caractérisé en ce que** la fixation de la bande de matériau (6) dans le creux (2) en forme de gorge ou de rainure a lieu par une liaison par collage (9) entre le tube d'enroulement (1) et la bande de matériau (6).

2. Tube d'enroulement ou manchon d'enroulement selon la revendication 1, **caractérisé en ce que** le creux (2) a une section transversale cunéiforme et que le fond de gorge, de la profondeur de gorge maximale à la profondeur de gorge minimale, est formé dans le sens périphérique.
